# EUROPÄISCHE PATENTSCHRIFT

(11) **EP 0 798 441 B1**
(45) Veröffentlichungstag und Bekanntmachung des Hinweises auf die Patenterteilung: **20.08.2003**
(21) Anmeldenummer: 97103358.4
(22) Anmeldetag: 28.02.1997
(51) Int. Cl.: E05D 15/06, E06B 5/16

(54) **Brandschutzschiebetüranlage**
Fireproof sliding door system
Ensemble de porte coulissante coupe-feu

(30) Priorität: 01.03.1996 DE 19607967
(43) Veröffentlichungstag der Anmeldung: 01.10.1997
(73) Patentinhaber: GEZE GmbH, 71229 Leonberg (DE)
(72) Erfinder: Fischbach, Stefan, 71229 Leonberg (DE); Füchtmann, Josef, 37688 Beverungen (DE)

(56) Entgegenhaltungen:
- DE-A- 3 212 640
- DE-A- 3 602 567
- FR-A- 2 700 186
- US-A- 4 467 562

## Beschreibung

Die Erfindung betrifft eine Schiebetüranlage mit den Merkmalen des Oberbegriffs des Anspruchs 1.

Eine herkömmlich aufgebaute Schiebetüranlage mit motorischem Antrieb ist z. B. in der DE 36 02 567 A1 beschrieben. Dort sind die Antriebsaggregate und die Laufschiene an einem über den Schiebeflügeln angeordneten ortsfesten Träger montiert. Laufschiene und Antriebsaggregate sind über eine Abdeckhaube nach außen hin optisch abgedeckt. Ein hitzebeständiger oder rauchdichter Abschluss wird bei geschlossenen Schiebeflügeln nicht erhalten. Insbesondere im oberen Bereich der Tür, wo die Laufschiene und die Antriebsaggregate angeordnet sind, ist der erforderliche Abschluss im Brandfall nicht ausreichend. Dies bedeutet, dass dort Hitze und Rauch eintreten können.

Aus der DE 32 12 640 A1 ist ein manuell bewegbares Schiebetor mit einer im Sturzbereich angeordneten Laufschiene zum horizontalen Führen und Aufnehmen eines Schiebetors oder einer Schiebetür bekannt. Dabei ist die Schiebetür mit Dämmmaterialien und Labyrinthdichtungen versehen, welche einen Hitze- und Rauchschutz bewirken sollen. Nachteilig könnte dabei sein, dass der Antrieb nur einseitig abgedichtet ist und somit ein Eindringen von Hitze und Rauch in den Antriebsbereich nicht verhindert wird. Dadurch kann es zu einer frühzeitigen Zerstörung des Antriebs kommen und eine Betätigung der Schiebetüranlage, um Personen ein Flüchten vor Feuer und Rauch zu ermöglichen, könnte nicht mehr gegeben sein.

In der FR 93 000 32 A1 wird eine automatische Teleskop-Schiebetür gezeigt, welche mit Isolationsmaterialien zur Hitzedämmung versehen ist. Die Laufschienen und der Antrieb sind dabei oberhalb der Schiebeflügel in einem Antriebskoffer angebracht. Der Antriebskoffer ist hierbei nur einseitig auf der motorabgewandten Seite der Schiebetüranlage gegen Hitze gedämmt. Auch hier könnte sich das Eindringen von Rauch und Hitze nachteilig auf den Antrieb, insbesondere auf den Antriebsmotor, auswirken. Dies könnte zur Zerstörung des Antriebs führen.

Möglicherweise könnte die Zerstörung durch das Einwirken von Rauch und Hitze auf den Elektromotor schon frühzeitig erfolgen. Möglicherweise ist dadurch auch eine manuelle Betätigung der Schiebetür nicht mehr gegeben und es könnte die Fluchtmöglichkeit für Personen behindert sein.

Bei bekannten Feuerschutzschiebetoren sind Laufschiene und Antriebsmotor meist an der Wand über den Schiebeflügeln montiert. Es handelt sich in der Regel um große Tore oder um Tore in Zwischenwänden. Die verwendeten Antriebe sind entsprechend voluminös.

Feuerschutzabschlüsse mit Drehtüren, d. h. mit Anschlagschwenkflügeln, sind z. B. als T30-Türen bekannt. Sie sind selbstschließend, meist mit sogenannten Federbändern oder hydraulischen Türschließern ausgerüstet. Häufig werden sie als zweiflügelige Türen eingesetzt. Da es sich meist um breite Türen mit relativ schweren Türflügeln handelt, sind diese Drehflügel im Normalbetrieb über eine elektrische Feststellanlage in Offenstellung festgestellt. Nur im Brandfall werden sie über Rauchmelder gesteuert geschlossen. Bei den zweiflügeligen Türen, die in der Regel einen unterschlagenden und einen überschlagenden Flügel aufweisen, sind Einrichtungen zur Schließfolgeregelung erforderlich.

Der Erfindung liegt die Aufgabe zugrunde eine Schiebetüranlage als Feuerund/oder Rauchschutzabschluss auszubilden, deren Antriebselemente gegen Einwirkung von Hitze und Rauch geschützt sind. Es soll damit möglich werden, auch herkömmliche Schiebetürantriebe entsprechend modifiziert einzusetzen. Die Schiebetüranlage soll für den Personendurchgang in Gebäuden einsetzbar sein, vorzugsweise als automatische Schiebetüranlage über Personenerfassungssensoren automatisch gesteuert.

Erfindungsgemäß wird die Aufgabe mit dem Gegenstand des Anspruchs 1 gelöst. Die Unteransprüche bilden vorteilhafte Ausbildungsmöglichkeiten.

Die hitzebeständige und/oder rauchdichte Ausbildung des den Antrieb aufnehmenden Aufnahmeraums kann dadurch erfolgen, dass der Antriebskoffer eines herkömmlichen Schiebetürantriebs entsprechend modifiziert wird. Mit der Verwendung von Türblättern oder Bestandteilen von herkömmlichen Drehtürrandabschlüssen werden Schiebeflügel erhalten, die für Feuer- und Brandschutz geeignet sind.

Die Schiebetüranlagen können dort eingesetzt werden, wo heute Feuerschutzabschlüsse mit Drehtüren, d. h. Anschlagschwenkflügeln eingebaut werden. Der Einsatz z. B. in langen Hotelfluren, die aufgrund der einschlägigen Vorschriften in Brand- und Rauchschutzabschlüsse unterteilt sein müssen, ist möglich. Die Schiebetüranlagen können als automatische Schiebetüranlagen ausgebildet werden, die automatisch Öffnen und Schließen. Die Ansteuerung zum öffnen erfolgt z. B. über Personenerfassungssensoren oder Rauchschalter, die automatische Schließung über einen entsprechenden Programmablauf der Steuerung. Eine Notschließung, z. B. über eine Schließerfeder, wird veranlasst, wenn ein entsprechendes Notsignal über einen Brandmelder erfolgt.

Im Nachfolgenden werden Ausführungsbeispiele der Erfindung anhand von Figuren näher beschrieben.

Dabei zeigt:
- Fig. 1: eine Vorderansicht auf eine Brandschutzschiebetüranlage gemäß einem ersten Ausführungsbeispiel;
- Fig. 2: einen Schnitt entlang Linie II-II in Fig. 1;
- Fig. 3: eine Schnittdarstellung entsprechend Fig. 2, eines weiteren Ausführungsbeispiels;
- Fig. 4: eine Schnittdarstellung entsprechend Fig. 2, eines weiteren Ausführungsbeispiels.

Bei dem in den Fig. 1 und 2 dargestellten Ausführungsbeispiel handelt es sich um eine zweiflügelige Schiebetüranlage mit zwei motorisch angetriebenen Schiebetürflügeln 1, 2. Die Schiebetürflügel 1, 2 sind als gegenläufig angetriebene Fahrflügel ausgebildet. Die Schiebetüranlage bildet einen Brandschutzabschluss, im dargestellten Fall einen Feuerschutz- und Rauchschutzabschluss.

Die Schiebetürflügel 1, 2 sind als Brandschutztürflügel ausgebildet. Es sind Türblätter von herkömmlichen Brandschutzdrehtüren, d. h. Türen mit Anschlagschwenkflügeln eingesetzt, z. B. von sogenannten T30-Türen. Die Türflügel sind für den Einsatz als Schiebetürflügel modifiziert. Es werden jedoch wesentliche konstruktive Elemente und Materialien der bewährten Brandschutzkonstruktionen verwendet. Die Türblätter können aus Holz, Metall, Komposit, Glas in sogenannter G- oder F-Ausführung oder einer Kombination davon ausgebildet sein. Um die Türblätter können über den gesamten Umfang intumisierende Materialien zur Abdichtung angebracht sein. Es handelt sich um im Brandfall unter Hitze aufschäumende Materialien oder ähnliche volumenvergrößemde Materialien. Vorzugsweise sind an den Dichtkanten der Türflügel zusätzlich treppenförmige Gestaltungen, ähnlich wie bei überschlagenden Drehtürflügeln ausgebildet, um einen dichten Abschluss in der Schließlage zu erhalten. Die aneinanderstoßenden Flügelkanten sind hierbei vorzugsweise komplementär ineinandergreifend gestaltet. Entsprechend können die mauer- oder blendrahmenseitigen Abschlusskanten gestaltet sein, so dass in der Schließstellung der Türflügel ein dichter Abschluss gewährleistet ist. Vorzugsweise sind im Bereich der in Schließlage anliegenden Kanten intumisierende Materialien vorgesehen.

Die Schiebetürflügel 1, 2 sind an oberen Laufrollen 3 in einem ortsfest montierten Laufrohr 4 geführt. Die Laufrollen 3 sind in Rollenwagen 13 gelagert, welche mit den Schiebeflügeln 1 bzw. 2 über Aufhängeschrauben verbunden sind. In dem Ausführungsbeispiel in Fig. 1 trägt jeder Flügel 1, 2 jeweils zwei Rollenwagen 13. Der Aufbau des Rollenwagens 13 und der grundsätzliche Aufbau des Laufrohrs 4 entspricht DE 36 02 440 A1. Die Laufrollen sind entweder komplett aus Metall oder aus Metall mit Kunststofflaufflächen ausgebildet. Sie können jedoch alternativ auch aus anderen wärmeresistenten Materialien bestehen.

Zum motorischen Antrieb der Schiebeflügel 1, 2 ist ein Gleichstrom-Elektromotor 5 mit elektronischer Steuerungseinrichtung 50 vorgesehen. Die elektrischen Zuleitungen, wie Kabel usw., der Motor 5 und die Steuerungseinrichtung 50 können einen zusätzlichen Wärmeschutz aufweisen, etwa durch entsprechende hitze- und feuerbeständige Verschalungen.

Sämtliche Antriebsaggregate sind oberhalb des Laufrohrs 4 in einem allseitig umschlossenen rauchdicht abgekapselten Aufnahmeraum 6 installiert. Der Raum 6 ist in einem sogenannten Antriebskoffer 60 ausgebildet, der sich von der Oberkante der Schiebeflügel 1, 2 bis hin zur Decke 61 erstreckt und nach außen an der Vorder- und Rückseite über vertikale Wandelemente 7, 8 abgedeckt ist. Das frontseitige Wandelement 7 ist ein im Querschnitt rechteckiger Blechkörper, das rückseitige Wandelement 8 eine nach unten abgewinkelte Blechblende. Nach oben und unten wird der Raum 6 über Bleche sowie über Platten und Profilwinkel begrenzt, die an Flanschen des Laufrohrs 4 befestigt sind. Stimseitig ist der Raum 6 durch stimseitige Wandelemente begrenzt. Sowohl der Antriebskoffer 60 als auch die Wandelemente 7, 8 sind hitze- und feuerbeständig, etwa durch entsprechende innen oder außen angebrachte Beschichtungen oder Verschalungen. Es können handelsübliche Brandschutzmaterialien wie Bromat, Fermazell, Ri-Gips z. B. als Verkleidungen verwendet werden. Alternativ können auch zumindest die Außenwände des Antriebskoffers 60 und der Wandelemente 7, 8 selbst aus diesen Materialien bestehen. Ferner können auch aufschäumende Folien zum Brandschutz aufgebracht sein.

Der Gleichstrom-Elektromotor 5 mit der elektronischen Steuerungseinrichtung 50 und die übrigen Aggregate des Antriebs sind auf einem gemeinsamen Befestigungsflansch 51 montiert. Der Flansch 51 liegt auf der Oberseite des Laufrohrs 4 auf und ist dort festgeklemmt. Hierfür weist das Laufrohr 4 einen oberen horizontalen Flansch 41 auf, der auf der Vorder- und Hinterseite des Laufrohrs auskragt und zur Klemmbefestigung der Antriebseinheit eine horizontale Nut 42 aufweist. Der auf dem Flansch 41 aufliegende Befestigungsflansch 51 greift mit einem komplementären Fuß 52 in die Nut 42 ein. Die Klemmverbindung wird über vertikale Klemmschrauben erhalten, die im Bereich von Fuß 52 und Nut 42 eingreifen.

Der Motor 5 treibt ein treibriemenartiges Element 55 an, das an zwei Umlenkrollen 56, 57 umlaufend angeordnet ist. Das Element 55 kann als Zahnriemen aus hitzebeständigem Material ausgebildet sein. Vorzugsweise wird ein Stahlseil, z. B. Bowdenzug verwendet. Es kann aber auch ein Metallband oder dergleichen eingesetzt sein. Zur Antriebsverbindung der Schiebeflügel 1, 2 mit dem treibriemenartigen Element 55 sind im wesentlichen C-förmige Mitnehmer 58, 59 vorgesehen. Der Mitnehmer 58 ist mit seinem oberen Schenkel mit dem oberen Trum des Riemens 55 und mit seinem unteren Schenkel mit der Oberkante des Schiebeflügels 2 fest verbunden. Der Mitnehmer 59 ist in entsprechender Weise mit dem unteren Trum des Riemens 55 und mit der Oberkante des Schiebeflügels 1 verbunden. Dies bedeutet, dass die Flügel 1, 2 nur in jeweils entgegengesetzten Richtungen gleichzeitig bewegt werden können. Bei Drehung des Elements 55 im Uhrzeigersinn schließen die Schiebeflügel, bei Drehung im Gegenuhrzeigersinn öffnen sie.

Die Umlenkrolle 56 sitzt im dargestellten Ausführungsbeispiel unmittelbar auf der Abtriebswelle 5a des Elektromotors 5. Die Umlenkrolle 57 ist auf einem separaten Lagerbock 57a gelagert, der in entsprechender Weise wie die übrigen Antriebsaggregate auf dem horizontalen Flansch 41 des Laufschienengehäuses 4 angeordnet und befestigt ist. Allerdings ist der Lagerbock 57a nicht auf dem Befestigungsflansch 51 der Antriebseinheit befestigt, sondern separat über einen entsprechenden eigenen kürzeren Befestigungsflansch befestigt.

Das Laufrohr 4 mit seinen angeformten Flanschen ist als Hohlkammerprofil ausgebildet. Die Hohlkammer bildet das kastenförmige Laufrohr, in dem die Laufwagen geführt sind.

Es weist an der Unterseite einen Längsschlitz auf zum Durchgriff der Aufhängeschrauben, über die die Schiebeflügel 1, 2 an den Laufwagen aufgehängt sind. Der an der Oberseite des Laufrohrs angeformte horizontale Flansch 41 ist an der Vorderseite nach oben und an der Hinterseite nach unten lotrecht abgewinkelt. An dem nach oben weisenden Schenkel 410 ist ein L-förmiger Winkel 42 befestigt, dessen oberer Schenkel 42o horizontal mit Abstand über den Antriebsaggregaten zur Rückseite hinweisend angeordnet ist. An diesem Schenkel ist das obere horizontale Blech 43 verschraubt. Es liegt dabei auf dem Schenkel 42o auskragend auf.

Der nach unten weisende Schenkel 41u des horizontalen Flansches 41 endet vertikal ungefähr in gleicher Höhe wie die untere Kante des kastenförmigen Laufrohrs. An dem Schenkel 41u ist eine vertikale Platte 44 verschraubt, die mit Ihrer unteren horizontalen Kante in gleicher Höhe liegt wie die unteren horizontalen Kanten der Abdeckungen 7 und 8. An der unteren Kante der Platte 44 ist ein L-förmiges Profil 45 verschraubt, dessen horizontaler unterer Schenkel 45u zur Abdeckung 8 hin gerichtet ist und mit dem das untere horizontale Abdeckblech 46 verschraubt ist. Dieses Blech 46 liegt auf dem Schenkel 45u und auf der unteren abgewinkelten Kante der Abdeckung 8 auf. Der zuvor bereits beschriebene Raum 6, der sämtliche Antriebsaggregate, d. h. Antriebsmotor 5, Steuereinheit 50, Treibriemen 55, Umlenkrollen 56, 57 usw. aufnimmt, wird also begrenzt durch folgende Wände: vordere und hintere Abdeckungen 7, 8, obere und untere Abdeckbleche 43, 46 sowie Flansch 41, Platte 44 und Winkel 42, 45.

Zum Durchgriff der Mitnehmer 12 ist in der vertikalen Platte 44 ein horizontaler Längsschlitz 44s ausgebildet, der sich über den gesamten Laufweg der Mitnehmer 58, 59 erstreckt. Dieser Schlitz bildet die einzige Öffnung des kastenförmigen Raums 6, der sämtliche Antriebsaggregate aufnimmt. Der Schlitz ist rauchdicht abgedichtet, beispielsweise indem an den Schlitzrändern intumisierende Materialien aufgebracht sind.

Bei dem dargestellten Ausführungsbeispiel bildet das Laufrohr 6 das tragende Element der Anlage. Die Laufschiene 6 kann als freitragender Träger ausgebildet sein. Es kann aber auch ein separater freitragender Träger vorgesehen sein, an dem das Laufrohr 4 befestigt ist. Alternativ können auch die Wandelemente 7 und/oder 8 als tragende Wände ausgebildet sein, an denen das Laufrohr 4 befestigt ist.

Bei dem in Fig. 3 dargestellten Ausführungsbeispiel ist im Unterschied zu dem Ausführungsbeispiel in den Fig. 1 und 2 der Antrieb an einer vertikalen Wand 70 befestigt. Es ist anstelle eines kastenförmigen Laufrohrs ein zu einer Seite hin offenes C-förmiges Laufprofil 400 eingesetzt, welches eine untere Lauffläche 401 und eine obere Lauffläche 402 aufweist, auf der die unteren tragenden Rollen 301 bzw. die oberen Stützrollen 302 laufen. Die Laufrollen sind wie bei dem vorangehenden Ausführungsbeispiel aus hitzebeständigem Material.

Im übrigen weist der Antrieb in Fig. 3 entsprechende Antriebsaggregate wie in den Fig. 1 und 2 auf, nämlich einen Antriebsmotor 5, eine in Fig. 3 nicht dargestellte Steuerungseinrichtung sowie eine treibriemenartige Übertragungseinrichtung zwischen der Abtriebsseite des Motors und den Schiebeflügeln.

Sämtliche Antriebsaggregate inklusive dem Laufwerk mit den Laufrollen und der Laufschiene sind in einem Antriebskoffer 60 angeordnet. Der Antriebskoffer 60 ist in gleicher Weise wie bei dem vorangehend beschriebenen Ausführungsbeispiel hitze- und feuerbeständig sowie rauchdicht, z. B. mit einer hitzebeständigen Verkleidung 60a und intumisierenden Dichtungen 60d.

Wie in Fig. 3 zu erkennen ist, sind neben den Schiebeflügeln 1, 2 noch Festfeldflügel 101 bzw. 102 vorgesehen, welche in herkömmlicher Weise ortsfest an der Laufschiene 400 oder an der Wand 70 angebracht sein können.

Bei abgewandelten Ausführungsbeispielen können die Schiebetüranlagen auch lediglich als Rauchschutzabschlüsse ausgebildet sein. Dies bedeutet, dass lediglich die Maßnahmen erforderlich sind, die in Schließlage der Tür einen rauchdichten Abschluss bilden. Dies können automatisch bewegte Dichtungen oder intumisierende Dichtungen 60d sein.

Bei den beschriebenen Ausführungsbeispielen besteht ein wesentlicher Vorteil darin, dass eine herkömmliche Schiebetüranlage verwendet werden kann, die durch besondere Maßnahmen als Feuerschutz- und/oder Rauchschutzabschluss modifiziert wird. Es können hierbei auch freitragende Konstruktionen mit freitragendem Träger, eventuell auch mit freitragender Laufschiene eingesetzt werden, wobei sämtliche Übergänge zwischen der Gebäudewand und den Schiebeflügeln insbesondere auch im Bereich des Antriebskoffers 60 feuerfest bzw. rauchfest gestaltet werden.

Es können auch automatisch bewegte Dichtungen eingesetzt werden, die über entsprechende Kontakte steuerbar sind, vorzugsweise durch Kontakte an den Schiebeflügeln oder entsprechende ortsfeste Kontakte bzw. im Antriebskoffer angeordnete Kontakte, die in Schließlage der Tür in Dichtposition automatisch verfahren werden. Sie können auch so geschaltet sein, dass sie ausschließlich im Brandfalle in Wirkstellung gefahren werden.

Die Brandschutzschiebetüranlage in Fig. 4 ist in einer Fassadenkonstruktion montiert und zwar in einer Pfosten-Riegelkonstruktion. Diese besteht aus vertikalen Trägem, sogenannten Pfosten, und horizontalen Trägem, sogenannten Riegeln. Die Antriebseinheit 60 ist am Riegel 81 befestigt, in dem sie mit dem Laufwerk und zwar mit der Laufschiene 4 dort verschraubt ist. In dem Laufwerk 4 sind die Schiebeflügel 1, 2 geführt. Die Antriebseinheit, die das Laufwerk 4 und einen elektrischen Antriebsmotor sowie Steuerungseinrichtungen aufweist, bildet einen zusammengesetzten quaderförmigen Körper 60, der besonders niedrige Bauhöhe aufweist. Diese vertikale Bauhöhe entspricht der des Riegels 81. Bei dem dargestellten Ausführungsbeispiels ist die Antriebseinheit 7 cm und der Riegel 6 cm hoch.
Die Fassade weist großflächige Glasscheiben 82 auf, die zwischen den Pfosten und Riegeln eingespannt sind. Die Schiebeflügel 1, 2 bestehen aus Glasscheiben 91 mit Profilrahmen 92.

Die Pfosten, die Riegel 81 und die Rahmen 92 der Schiebeflügel 1, 2 sind jeweils als Profil ausgebildet. Es handelt sich um Hohlprofile, in die Isolatoren 100 eingesteckt sind, um eine feuerhemmende Wirkung zu erhalten. Bei den Isolatoren handelt es sich um hitzebeständiges Profilmaterial. Es können herkömmliche Profile, z.B. Aluminiumprofile für die Pfosten, die Riegel und die Flügelrahmen verwendet werden, wie sie herkömmlicherweise ohne Isolatoren bei Fassaden und Türrahmen verwendet werden. Vorzugsweise können auch Profile eingesetzt werden, die in Brandschutz-Drehtürabschlüssen verwendet werden.

Die vertikale Türebene der Schiebeflügel ist gegenüber der vertikalen Fassadenebene in horizontaler Richtung ins Gebäudeinnere oder nach außen hin versetzt um den Versatz 99. Dies ergibt sich daraus, dass das Laufwerk 4 an der Innenseite des Riegels 81 angeordnet ist. Im Türöffnungsbereich ist eine den Türöffnungsbereich dreiseitig umgebende Profilkonstruktion 95 angeordnet. Diese Profilkonstruktion weist ein horizontales oberes Profilteil und zwei seitliche vertikale Profilteile auf. Die Oberseite des oberen horizontalen Profilteils ist an der Unterseite des Riegels 81 befestigt, vorzugsweise durch einrastende Steckverbindung 95 a. Die vertikalen Profilteile sind an vertikalen Bauteilen der Fassadenkonstruktion oder an Festfeldflügeln der Schiebetüranlage angebracht.

Die Profilkonstruktion 95 ist so angeordnet, dass sie den Versatz 99 zwischen Türebene der Flügel 1, 2 und Fassadenebene abdeckt, d.h. sie erstreckt sich mit ihrer den Schiebeflügeln zugewandten Seite bis nahe an die Türebene der Schiebeflügel, vorzugsweise bis knapp vor den Profilrahmen 92 der Schiebeflügel. Sie untergreift dabei den Antriebskasten 60 im Bereich des Laufwerks 4 und deckt den Versatz 99 zwischen Flügel und Fassade ab.

In den Profilen der Profilkonstruktion 95 sind ebenfalls Isolatoren 100 eingesteckt, so dass der Durchtritt von Hitze und Feuer verhindert wird.

Bei abgewandelten Ausführungsbeispielen kann der Antriebskasten 60 auch mit isolierendem Material, z. B. mit Platten außen oder innen verkleidet sein, und so zusätzlich oder anstelle der Profilkonstruktion 95 den Versatz 99 gegen Branddurchtritt absperren. Die Isolatoren 100 können am gesamten Kasten oder nur an einem Teil des Kastens angeordnet sein, z.B. nur im Bereich des Versatzes.

Die einzelnen Antriebsaggregate können durch entsprechende Verschalung oder Kapselung gegen Brand geschützt sein, insbesondere das Schließaggregat, das im Brandfalle die Notschließung durchführt. Femer können auch elektrische Zuleitungen usw. entsprechend beschichtet oder hitzebeständig ausgebildet sein. Auch das Laufwerk, insbesondere die Laufrollen, können hitzebeständig ausgebildet sein, um auch noch im Brandfalle die Notschließung sicher zu gewährleisten.

## Patentansprüche

1. Schiebetüranlage mit mindestens einem Schiebeflügel (1, 2), der in einer stationär an einem ortsfesten Rahmen, einer Fassade oder einer Gebäudewand montierten Laufschiene (4) an Laufrollen (3) o.dgl. geführt ist, mit einem den Schiebeflügel antreibenden Antrieb mit elektrischem Antriebsmotor und elektrischer Steuerungseinrichtung, wobei die Schiebetüranlage als Feuerschutz- und/oder Rauchschutzabschluss ausgebildet ist,
wobei zwischen dem Schiebeflügel (1, 2) und dem ortsfesten Rahmen (81), der Fassade (7, 8) oder der Gebäudewand (70) ein hitzebeständiges und/oder rauchdichtes Element (60a, 60d, 100) vorgesehen ist, welches im Bereich des den Antrieb aufnehmenden Aufnahmeraums (6, 60, 99) angeordnet ist,
wobei die Laufschiene, der Antrieb mit elektrischem Antriebsmotor und die elektrische Steuerungseinrichtung in einem Antriebskoffer (60) aufgenommen sind, und der Antriebskoffer (60) einen Längsspalt für den Eintritt der Schiebeflügel aufweist,
**dadurch gekennzeichnet,**
**dass** der Antriebskoffer (60) von beiden Schiebeflächen aus durch mindestens ein hitzebeständiges und/oder rauchdichtes Element (60d) gegen den Eintritt von Hitze bzw. Rauch hermetisch abdichtbar ist, wodurch der Antrieb allseitig gegen Hitze und Rauch geschützt im Antriebskoffer (60) angeordnet ist.

2. Schiebetüranlage nach Anspruch 1, **dadurch gekennzeichnet, dass** ortsfeste, tragende Bauteile (81) mit hitzebeständigem Profilmaterial feuerhemmend ausgebildet sind.

3. Schiebetüranlage nach Anspruch 1, **dadurch gekennzeichnet, dass** ein hitzebeständige und/oder rauchdichte Element (7, 60a, 100) als Platte, Folie, Beschichtung, Verkleidung, Dichtung, Profilmaterial mit rundem oder kantigem Querschnitt ausgebildet ist und an der Innenseite oder an der Außenseite des Aufnahmeraums (6) angeordnet ist.

4. Schiebetüranlage nach Anspruch 1, **dadurch gekennzeichnet, dass** das hitzebeständige und/oder rauchdichte Element (60d) zur hermetischen Abdichtung des Längsspalts des Antriebskoffers (60) als automatisch bewegbare Dichtung oder als intumisierende Dichtung (60d) ausgebildet ist.

5. Schiebetüranlage nach Anspruch 1, **dadurch gekennzeichnet, dass** das hitzebeständige und/oder rauchdichte Element an der Innenseite oder an der Außenseite des Aufnahmeraums (6) angeordnet ist.

6. Schiebetüranlage nach Anspruch 1, **dadurch gekennzeichnet, dass** die Laufschiene (4) und/oder die Laufrollen (3) hitzebeständig ausgebildet ist bzw. sind aus hitzebeständigem Material, aus Metall, aus Metall/Kunststoff.

7. Schiebetüranlage nach Anspruch 1, **dadurch gekennzeichnet, dass** Antriebsaggregate wie Antriebsmotor (5), Steuerungseinrichtung, elektrische Zuleitungen hitzebeständig ausgebildet sind, vorzugsweise durch hitzebeständige Kapselung oder Beschichtung.

8. Schiebetüranlage nach Anspruch 1, **dadurch gekennzeichnet, dass** ein vom Antriebsmotor (5) angetriebener Treibriemen, z.B. Zahnriemen, aus hitzebeständigem Material besteht.

9. Schiebetüranlage nach Anspruch 1, **dadurch gekennzeichnet, dass** mindestens ein Rahmenteil (81) des ortsfesten Rahmens und/oder des Schiebeflügels (92) als Hohlprofil ausgebildet ist, welches das hitzebeständige und/oder rauchdichte Element trägt, vorzugsweise in dem Hohlprofil eingesteckt ist.

10. Schiebetüranlage nach Anspruch 1, dadarch **gekennzeichnet**, dass die vertikale Türebene des Schiebeflügels (1,2) zumindest in der Schließlage gegenüber der vertikalen Ebene des ortsfesten Rahmens, der Fassade oder Wand versetzt ist, und ein den Bereich des Versatzes (99) abdeckender . Abschlusskörper (95) vorgesehen ist, der das hitzebeständige und/oder rauchdichte Element trägt oder als ein solches ausgebildet ist.

11. Schiebetüranlage nach Anspruch 1, **dadurch gekennzeichnet, dass** ein den Öffnungsbereich der Tür dreiseitig umgebender Abschlusskörper (95) vorgesehen ist, der einen oberen horizontalen Abschnitt und zwei vertikale Seitenabschnitte aufweist und das hitzebeständige und/oder rauchdichte Element trägt oder als ein solches ausgebildet ist.

12. Schiebetüranlage nach Anspruch 10 oder 11, **dadurch gekennzeichnet, dass** der Abschlusskörper (95) ein Hohlprofil aufweist, in dem das hitzebeständige Element eingesteckt ist.

13. Schiebetüranlage nach Anspruch 10 oder 11, **dadurch gekennzeichnet, dass** der Abschlusskörper (95) an dem horizontalen Träger der Fassade (91), der Wand oder am Antriebskoffer (60) befestigt ist, vorzugsweise durch eine Raststeckverbindung (95a).

14. Schiebetüranlage nach Anspruch 1, **dadurch gekennzeichnet, dass** im Bereich der in Schließlage der Schiebeflügel (1, 2) bestehenden Abstände zwischen Schiebeflügel (1,2) und äußerem Türrahmen (81), Fassade oder Wand und/oder
zwischen Schiebeflügel (1,2) und dem den Antrieb aufnehmenden Antriebskoffer (60) und/oder
zwischen Schiebeflügel (1,2) und den einen seitlichen Blendrahmen bildenden Festfeldflügeln
intumisierende Materialien, hitzebeständige Materialien, Isolatoren und/oder feste und automatisch gesteuerte bewegliche Dichtungen angeordnet sind.

15. Schiebetüranlage nach Anspruch 1, **dadurch gekennzeichnet, dass** der Antrieb ein Schließaggregat zum selbsttätigen Schließen aufweist, welches zumindest im Brandfalle den bzw. die Schiebeflügel (1,2) selbsttätig schließt, vorzugsweise indem das Schließaggregat einen Energiespeicher mit Schließerfeder, Notfallbatterie oder dergleichen aufweist.

16. Schiebetüranlage nach Anspruch 15, **dadurch gekennzeichnet, dass** das Schließaggregat zum selbsttätigen Schließen hitzebeständig ausgebildet und/oder hitzebeständig gekapselt ist und/oder in dem den Antrieb aufnehmenden Antriebskoffer (60) angeordnet ist.

## Claims

1. Sliding-door installation with at least one sliding leaf (1, 2) which is guided on rollers (3) or the like in a running rail (4) which is mounted in a stationary manner on a fixed frame, a facade or a building wall, with a drive which drives the sliding leaf and has an electric drive motor and an electric control means, the sliding-door installation being designed as a fire-retarding and/or smoke-retarding closure, it being the case
that a heat-resistant and/or smoke-sealed element (60a, 60d, 100) is provided between the sliding leaf (1, 2) and the fixed frame (81), the facade (7, 8) or the building wall (70), said element being arranged in the region of the drive-accommodating chamber (6, 60, 99), and
that the running rail, the drive with electric drive motor and the electric control means are accommodated in a drive casing (60), and the drive casing (60) has a longitudinal gap for the engagement of the sliding leaves,
**characterized in that** the drive casing (60) can be hermetically sealed against the ingress of heat and/or smoke, from both sliding surfaces, by at least one heat-resistant and/or smoke-sealed element (60d), the drive being arranged in the drive casing (60) such that it is protected on all sides against heat and smoke.

2. Sliding-door installation according to Claim 1, **characterized in that** fixed, load-bearing components (81), with heat-resistant profile material, are of fire-retarding design.

3. Sliding-door installation according to Claim 1, **characterized in that** a heat-resistant and/or smoke-sealed element (7, 60a, 100) is designed as a panel, sheet, coating, cladding, seal or profile material of round or polygonal cross section and is arranged on the inside or on the outside of the accommodating chamber (6).

4. Sliding-door installation according to Claim 1, **characterized in that** the heat-resistant and/or smoke-sealed element (60d), for hermetically sealing the longitudinal gap of the drive casing (60), is designed as an automatically moveable seal or as an intumescent seal (60d).

5. Sliding-door installation according to Claim 1, **characterized in that** the heat-resistant and/or smoke-sealed element is arranged on the inside or on the outside of the accommodating chamber (6).

6. Sliding-door installation according to Claim 1, **characterized in that** the running rail (4) and/or the rollers (3) are/is of heat-resistant design or made of heat-resistant material, of metal or of metal/plastic.

7. Sliding-door installation according to Claim 1, **characterized in that** drive subassemblies such as drive motor (5), control means and electric supply lines are of heat-resistant design, preferably by way of heat-resistant encapsulation or coating.

8. Sliding-door installation according to Claim 1, **characterized in that** a drive belt driven by the drive motor (5), e.g. a toothed belt, consists of heat-resistant material.

9. Sliding-door installation according to Claim 1, **characterized in that** at least one frame part (81) of the fixed frame and/or of the sliding leaf (92) is designed as a hollow profile which bears the heat-resistant and/or smoke-sealed element, the latter preferably being plugged into the hollow profile.

10. Sliding-door installation according to Claim 1, **characterized in that** the vertical door plane of the sliding leaf (1, 2), at least in the closed position, is offset in relation to the vertical plane of the fixed frame, of the facade or wall, and there is provided a terminating body (95) which covers the region of the offset (99) and bears the heat-resistant and/or smoke-sealed element or is designed as such.

11. Sliding-door installation according to Claim 1, **characterized in that** there is provided a terminating body (95) which encloses the opening region of the door on three sides, has a top horizontal section and two vertical side sections and bears the heat-resistant and/or smoke-sealed element or is designed as such.

12. Sliding-door installation according to Claim 10 or 11, **characterized in that** the terminating body (95) has a hollow profile into which the heat-resistant element is plugged.

13. Sliding-door installation according to Claim 10 or 11, **characterized in that** the terminating body (95) is fastened on the horizontal carrier of the facade (91), of the wall or on the drive casing (60), preferably by a latching plug-in connection (95a).

14. Sliding-door installation according to Claim 1, **characterized in that** intumescent materials, heat-resistant materials, insulators and/or fixed and automatically controlled moveable seals are arranged in the region of the spacings, produced in the closed position of the sliding leaves (1, 2), between the sliding leaf (1, 2) and outer door frame (81), facade or wall and/or
between the sliding leaf (1, 2) and the drive-accommodating drive casing (60) and/or
between the sliding leaf (1, 2) and the fixed leaves which form a lateral frame.

15. Sliding-door installation according to Claim 1, **characterized in that** the drive has a closing subassembly for automatic closure purposes which, at least in the event of a fire, automatically closes the sliding leaf or leaves (1, 2), preferably by the sliding subassembly having an energy store with closure spring, emergency battery or the like.

16. Sliding-door installation according to Claim 15, **characterized in that** the closing subassembly for automatic closure purposes is of heat-resistant design and/or is encapsulated in a heat-resistant manner and/or is arranged in the drive-accommodating drive casing (60).

## Revendications

1. Installation de porte coulissante comprenant au moins un ouvrant coulissant (1, 2) qui est guidé sur des galets de roulement (3) ou similaire dans un rail de roulement (4) monté en position fixe sur un encadrement fixe, une façade ou la paroi d'un bâtiment, avec un entraînement qui entraîne l'ouvrant coulissant à l'aide d'un moteur électrique d'entraînement et d'un dispositif électrique de commande, l'installation de porte coulissante étant configurée comme fermeture de protection contre le feu et/ou contre la fumée,
dans laquelle un élément (60a, 60d, 100) qui résiste à la chaleur et/ou qui est étanche aux fumées est prévu entre l'ouvrant coulissant (1, 2) et l'encadrement fixe (81), la façade (7, 8) ou la paroi (70) du bâtiment et est disposé dans la région de l'espace de réception (6, 60, 99) qui reçoit l'entraînement,
dans laquelle le rail de roulement, l'entraînement avec moteur électrique d'entraînement et le dispositif électrique de commande sont reçus dans un coffre d'entraînement (60), le coffre d'entraînement (60) présentant un interstice longitudinal permettant la pénétration des ouvrants coulissants,
**caractérisée en ce que**
le coffre d'entraînement (60) peut être fermé hermétiquement sur les deux surfaces de coulissement par au moins un élément (60d) qui résiste à la chaleur et/ou qui est étanche aux fumées pour empêcher la pénétration de chaleur ou de fumée, suite à quoi l'entraînemen disposé dans le coffre d'entraînement (60) est protégé de tous côtés contre la chaleur et la fumée.

2. Installation de porte coulissante selon la revendication 1, **caractérisée en ce que** de manière à freiner le feu, des composants porteurs fixes (81) sont réalisés en un matériau profilé qui résiste à la chaleur.

3. Installation de porte coulissante selon la revendication 1, **caractérisée en ce qu'**un élément qui résiste à la chaleur et/ou qui est étanche aux fumées (7, 60a, 100) est configuré en forme de plaque, de feuille, de revêtement, d'habillage, de joint d'étanchéité, de matériau profilé à section ronde ou polygonale et est disposé sur le côté intérieur ou sur le côté extérieur de l'espace de réception (6).

4. Installation de porte coulissante selon la revendication 1, **caractérisée en ce que** pour fermer de manière hermétique l'interstice longitudinal du coffre d'entraînement (60), l'élément (60d) qui résiste à la chaleur et/ou qui est étanche aux fumées est configuré comme joint d'étanchéité apte à être déplacé automatiquement ou comme joint d'étanchéité gonflant (60d).

5. Installation de porte coulissante selon la revendication 1, **caractérisée en ce que** l'élément qui résiste à la chaleur et/ou qui est étanche aux fumées est disposé sur le côté intérieur ou sur le côté extérieur de l'espace de réception (6).

6. Installation de porte coulissante selon la revendication 1, **caractérisée en ce que** le rail de roulement (4) et/ou les galets de roulement (3) sont configurés de manière à résister à la chaleur ou sont réalisés en matériau qui résiste à la chaleur, en métal ou en composite de métal et de matière synthétique.

7. Installation de porte coulissante selon la revendication 1, **caractérisée en ce que** des modules d'entraînement, par exemple un moteur d'entraînement (5), un dispositif de commande et des conducteurs électriques, sont configurés de façon à résister à la chaleur, par exemple par encapsulation ou revêtement qui résiste à la chaleur.

8. Installation de porte coulissante selon la revendication 1, **caractérisée en ce qu'**une courroie d'entraînement, par exemple une courroie dentée, entraînée par le moteur d'entraînement (5), est réalisée en un matériau qui résiste à la chaleur.

9. Installation de porte coulissante selon la revendication 1, **caractérisée en ce qu'**au moins une partie (81) de l'encadrement fixe et/ou de l'ouvrant coulissant (92) est configurée comme profilé creux qui porte l'élément qui résiste à la chaleur et/ou qui est étanche aux fumées et qui est de préférence inséré dans le profilé creux.

10. Installation de porte coulissante selon la revendication 1, **caractérisée en ce qu'**au moins dans la position de fermeture, le plan vertical de l'ouvrant coulissant (1, 2) de la porte est décalé par rapport au plan vertical de l'encadrement fixe, de la façade ou de la paroi et **en ce qu'**il est prévu un corps de fermeture (95) qui recouvre la région du décalage (99), porte l'élément qui résiste à la chaleur et/ou qui est étanche aux fumées ou est configuré en tant que tel élément.

11. Installation de porte coulissante selon la revendication 1, **caractérisée en ce qu'**il est prévu un corps de fermeture (95) qui entoure la zone d'ouverture de la porte sur trois côtés, qui présente une partie supérieur horizontale et deux parties latérales verticales et qui porte l'élément qui résiste à la chaleur et/ou qui est étanche aux fumées ou est configuré en tant que tel élément.

12. Installation de porte coulissante selon la revendication 10 ou 11, **caractérisée en ce que** le corps de fermeture (95) présente un profilé creux dans lequel l'élément qui résiste à la chaleur est inséré.

13. Installation de porte coulissante selon la revendication 10 ou 11, **caractérisée en ce que** le corps de fermeture (95) est fixé sur le support horizontal de la façade (91), de la paroi ou sur le coffre d'entraînement (60), de préférence par une liaison (95a) à enfichage encliqueté.

14. Installation de porte coulissante selon la revendication 1, **caractérisée en ce que** dans la région des écarts qui existent en position de fermeture des ouvrants coulissants (1, 2) entre les ouvrants coulissants (1, 2) et l'encadrement extérieur (81) de la porte, de la façade ou de la paroi, et/ou
entre les ouvrants coulissants (1, 2) et le coffre d'entraînement (60) qui reçoit l'entraînement, et/ou
entre les ouvrants coulissants (1, 2) et les ouvrants fixes qui forment un encadrement fixe latéral,
des matériaux gonflants, des matériaux qui résistent à la chaleur, des isolants et/ou des joints d'étanchéité fixes ou mobiles à commande automatique sont disposés.

15. Installation de porte coulissante selon la revendication 1, **caractérisée en ce que** l'entraînement présente un module de fermeture pour la fermeture automatique qui ferme automatiquement le ou les ouvrants coulissants (1, 2) au moins en cas d'incendie, de préférence grâce au fait que le module de fermeture présente un accumulateur d'énergie à ressort de fermeture, batterie électrique de secours ou similaire.

16. Installation de porte coulissante selon la revendication 15, **caractérisée en ce que** pour permettre la fermeture automatique, le module de fermeture est configuré de manière à résister à la chaleur et/ou est encapsulé d'une manière qui résiste à la chaleur et/ou est disposé dans le coffre d'entraînement (60) qui reçoit l'entraînement.
